# EUROPÄISCHE PATENTSCHRIFT

(11) **EP 1 115 311 B1**
(45) Veröffentlichungstag und Bekanntmachung des Hinweises auf die Patenterteilung: **09.10.2002**
(21) Anmeldenummer: 99955748.1
(22) Anmeldetag: 20.09.1999
(51) Int. Cl.: A47C 20/04

(54) **VERSTELLBARER BETTROST**
ADJUSTABLE BED BASE
SOMMIER REGLABLE

(30) Priorität: 21.09.1998 DE 19843259
(43) Veröffentlichungstag der Anmeldung: 18.07.2001
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun
(86) Internationale Anmeldenummer: DE9902999
(87) Internationale Veröffentlichungsnummer: WO00016663

(56) Entgegenhaltungen:
- FR-A- 2 508 884
- US-A- 1 658 776
- US-A- 4 095 296
- US-A- 4 225 988

## Beschreibung

Die Erfindung betrifft einen verstellbaren Bettrost gemäß dem Oberbegriff des ersten Patentanspruches.

Es ist eine Vorrichtung zum Verschwenken von Hochstellteilen an Matratzenrahmen bekannt, DE-A-24 20 598, die über Verstelihebel verfügt, welche unterhalb des Innenrahmens an diesem anliegen, wobei die Verstellhebel über eine gemeinsame Antriebswelle miteinander verbunden sind, an der ein Hebelarm verdrehfest angeordnet ist, der über ein stangenförmiges Kupplungselement mit dem Verstellantrieb verbunden ist, welcher seinerseits gelenkig an einer im Rahmen festgelegten Querachse angeordnet ist.

Nachteilig an dieser vorbekannten Konstruktion ist, daß sie sehr aufwendig ausgebildet ist und viele unterschiedliche Bauteile benötigt, daß in der Antriebswelle für die Verstellhebel bei ungleicher Belastung der Liegefläche sehr starke Torsionsmomente auftreten können, so daß entweder die Antriebswelle relativ massiv und schwer ausgebildet sein muß oder aber der Innenrahmen des Bettrostes, da sich dieser bei einer einseitigen Belastung sonst sehr stark verwinden würde. Weiterhin erfordert das massive Kupplungselement zur Erzeugung einer Hub- und Schubbewegung das Vorhandensein von mechanisch aufwendig herzustellenden Gewindespindeln oder Spindelmuttern, so daß der gesamte Verstellmechanismus extrem fertigungs- und kostenintensiv und wenig flexibel ausgebildet ist.

Weiterhin ist ein verstellbarer Bettrost bekannt, US-A-4 095 296, der ein Zugmittel zur Kraftübertragung, insbesondere aber zur Kraftumlenkung nutzt, wozu dieses Zugmittel auch nicht durch Aufwickeln verkürzt wird, sondem ständig die gleiche Länge behält. Der Bettrost weist einen Verstellantrieb auf, der zur Winkelanpassung verschwenkbar in einem Bettrahmen angelenkt sein muß, da er mechanisch über einen aufwendigen Spindelantrieb direkt an einem Hebelarm eines Verstellhebels angreift. Dieser Verstellhebel ist unmütelbar unter einem Innenrahmen befestigt und über eine Schweißkonstruktion mit einem Querrohr und dem Hebelarm verbunden.

Eine Schwenkbewegung eines Verstellhebels kann nur gleichzeitig um die Schwenkachse der Rostteile erfolgen, wobei deren Gelenke aufgrund der ungünstigen Hebelwirkungen große Querkräfte ertragen müssen. Auch diese bekannte Verstelleinrichtung ist damit sehr kompliziert, aufwendig und kostenintensiv ausgeführt.

Eine andere bekannte Vorrichtung, US-A-4 225 988, weist zum Wenden einer in einem Bett liegenden Person eine Mechanik auf, bei der über eine unterhalb eines Längsholmes eines Bettrahmens verlaufende Welle mit einem Handrad ein Kabel aufwickelbar ist, welches an einer Hebelmechanik angreift, welche ebenfalls direkt unterhalb eines verschwenkbaren Seitenteils mit diesem verschraubt ist. Eine funktionsiüchtige Verstellung von Rücken- oder Fußteilen lässt sich mit einer solchen Vorrichtung nicht verwirklichen, wie auch die höchst komplizierte Rücken- und Fußteilverstellung der gleichen Veröffentlichung zeigt.

Bekannt ist weiterhin eine über Ketten betriebene Kopf- und Fußteilverstellung eines Bettes, US-A-1 658 776, die ebenfalls nicht verkürzt werden, sondern die über einen Spindelantrieb Kurvenscheiben bewegen, an denen sich nach oben erstreckende Streben angeordnet sind, die gelenkig mit den Kopf- und Fußteilen verbunden sind. Auch diese Ausführungsform eines verstellbaren Bettrostes benötigt mehrere aufwendige Bauteile und erforderte einen erhöhten Fertigungsaufwand.

Aufgabe der Erfindung ist es, einen elektromotorisch verstellbaren Bettrost zur Verfügung zu stellen, der einfach und aus wenigen Bauteilen aufgebaut und kostengünstig herzustellen ist.

Zur Lösung dieser Aufgabe wird von einem verstellbaren Lattenrost der im Patentanspruch 1 genannten gattungsgemäßen Art ausgegangen, welcher erfindungsgemäß die im kennzeichnenden Teil desselben aufgeführten Merkmale aufweist.

Dadurch, daß das Kupplungselement für jeden Verstellhebel aus einem Zugmittel besteht, welches auf einer vom Verstellantrieb angetriebenen Welle aufgewickelt werden kann, ergeben sich wesentliche Vorteile gegenüber den vorbekannten Vorrichtungen. Der Verstellantrieb kann beispielsweise rahmenfest an einem der Längsoder Querholme befestigt werden, ohne daß er schwenkbar gelagert sein muß, um einen Winkelversatz eines eine massive Schub- oder Druckstange bewegenden Antriebes auszugleichen. Weiterhin entfällt aufgrund der fehlenden Antriebswelle der Verstellhebel auch die Torsionsbelastung der Antriebswelle, wobei die vom Verstellantrieb angetriebene Welle einen solch geringen Durchmesser aufweist, daß das darauf aufgewickelte Zugmittel nur einen sehr geringes Drehmoment auf die Welle ausüben kann. Ein weiterer Vorteil dieses verstellbaren Bettrostes besteht darin, daß das Zugmittel entsprechend der geforderten Länge einfach abzulängen ist, so daß der Abstand von Verstellantrieb zum Verstellhebel frei wählbar ist. Gleichzeitig weist diese erfinderische Konstruktion nur ein sehr geringes Gewicht auf und benötigt keine aufwendigen Beschläge zur Befestigung an einem Rahmen, so daß dieser Verstellmechanismus auch auf einfachste Art und Weise an bestehenden Bettrosten nachgerüstet werden kann. Dazu kann die Welle zum Aufwickeln des Zugmittels einfach der Innenbreite eines Bettrahmens angepaßt werden, so daß die erfinderische Konstruktion auch vollkommen unabhängig von der Breite eines Bettrahmens ist. Zudem besitzt diese Konstruktion eine sehr geringe Bauhöhe, so daß sich die Transportkosten der fertigen Bettroste gegenüber anderen elektromotorisch verstellbaren Bettrosten deutlich reduziert.

Die Konstruktion ist dabei nicht auf Bettroste mit Latten beschränkt, sondern kann auch bei Bettrosten mit separaten Rostflächen, die beispielsweise mit einzelnen Federelementen bestückt sind, Verwendung finden.

Weitere vorteilhafte Ausgestaltungen des Gegenstandes der Erfindung ergeben sich aus und in Kombination mit den weiteren Unteransprüchen.

Gemäß einer besonders bevorzugten Ausführungsform des Gegenstandes der Erfindung ist der Verstellantrieb an einem Längsholm rahmenfest angeordnet und das Zugmittel als einfaches Gurt- oder Flechtband mit hoher Zugfestigkeit ausgebildet.

Als Zugmittel können ebenfalls Federstahlbänder oder kettenförmige Gebilde verwendet werden. Ein solches Band läßt sich dann unmittelbar auf der Welle oder auf einem separaten Aufrollsegment, welches zusätzlich mit seitlichen Führungen versehen sein kann, lagenförmig auf der Welle zu einer Rolle aufwickeln. Vorteilhaft ist ebenfalls, daß der Verstellantrieb auch extern an einem Bettgestell oder einem Bettkasten angeordnet werden kann, so daß unabhängig von der Bauart eines Bettes eine optimale Plazierung möglich wird.

Gemäß einer anderen vorteilhaften Ausführungsform des Gegenstandes der Erfindung ist das Zugmittel als einfaches, im Querschnitt rundes Seil, Drahtseil oder Kunststoffseil ausgebildet. Bevorzugterweise wird dazu ein Drahtseil mit einer Kunststoffbeschichtung verwendet, so daß bei einer hohen Biegefähigkeit die Verletzungsgefahr an dem Kunststoffdrahtseil ebenso wie der Verschleiß minimiert wird. Weiterhin wirkt sich dies auf eine gleichmäßigeres Aufwickeln auf einem als Aufwickelvorrichtung ausgebildeten Bereich der vom Verstellantrieb angetriebenen Welle aus, in dem ein Ende des Zugmittels festgelegt ist, welches durch Drehung um die Welle auf dieser aufgewickelt wird. Durch eine vorteilhafte, in einer leicht von der rein radialen Richtung abweichend eingebrachten Ausnehmung zur Aufnahme des Endes eines Drahtseiles erhält das Zugmittel eine seitliche Anfangsausrichtung, so daß sich beim Aufwickeln alle folgenden Windungen nebeneinander anordnen.

Vorteilhaft ist eine Ausführungsform, bei der auf der Welle ein kreiszylindrisches Aufrollsegment angeordnet ist, welches eine schraubenförmige Ringnut zur Aufnahme des Zugmittels aufweist, so daß die gewünschte geordnete Form des Aufwickelns des Drahtseiles auf der Welle bzw. dem Aufrollsegment weiter unterstützt wird.

Von besondere Bedeutung ist weiterhin, daß die für die verschiedenen Zugmittel jeweils verwendeten Aufrollsegmente unterschiedliche Außendurchmesser aufweisen können, so daß durch ihren Austausch eine einfache und schnelle Variation in der Bewegungsgeschwindigkeit bzw. der Zugkraft möglich ist, ohne daß weitere Änderungsmaßnahmen am Verstellantrieb erforderlich werden. Somit läßt sich der Verstellantrieb optimal an alle bestehenden Größen und Abmessungen der unterschiedlichsten Bettroste anpassen.

Eine besonders vorteilhafte Ausführungsform weist als Antrieb einen in einem Rohr angeordneten Elektromotor, ähnlich einem Rolladenantrieb, auf, auf dem das Zugmittel aufgewickelt wird.

Das Zugmittel greift bevorzugterweise am Ende des Hebelarmes an, welcher als Funktionseinheit mit dem Verstellhebel, insbesondere einteilg, ausgebildet ist, wobei die Wirkungslinie der Kraft durch das Zugmittel und unterhalb der Schwenklagerung des Verstellhebels verläuft, so daß keine seitlichen wirkenden Kräfte oder Momente in dem gesamten Mechanismus erzeugt werden, die sich nachteilig auf dessen Funktion und Dauerhaltbarkeit auswirken könnten.

Vorteilhaft ist ebenfalls eine Ausführungsform der Erfindung, deren Verstellantrieb zur Verschwenkung eines Fuß- und eines Rückenteils wahlweise zwei Wellen gleichzeitig oder unabhängig voneinander einzeln antreibt, so daß kein zweiter Motor zum Verschwenken eines zweiten Rahmenteils notwendig ist. Hierzu ist der Verstellantrieb mit einer entsprechenden Kupplung ausgestattet.

Nachfolgend ist ein Ausführungsbeispiel der Erfindung anhand der Zeichnungen näher beschrieben. Es zeigen:
Fig. 1 eine Seitenansicht eines verstellbaren Bettrostes im Teilschnitt und
Fig. 2 eine Teilansicht eines verstellbaren Bettrostes in einer Draufsicht.

Der verstellbare Bettrost besteht aus einem Rahmen 3 mit zwei Längsholmen 9 und zwei Querholmen 10 und mindestens einem als schwenkbar gelagertem Fuß- oder Rückenteil ausgebildeten Innenrahmen 2. Am Rahmen 3 ist an einem Längsholm 9 ein elektromotorischer Verstellantrieb 1 angeordnet, mit dem über ein Zugmittel 6, einen Hebelarm 5 und ein Verstellhebel 4, welcher unterhalb des Innenrahmens 2 gelenkig am Längsholm 9 angelenkt ist und der unter dem Seitenholm des Innerahmens 2 anliegt, der über eine Schwenkachse 12 am Längsholm 9 angelenkte Innenrahmen 2 aus einer waagerechten Position in eine angestellte Position verschwenkbar ist.

Der Verstellantrieb 1 besteht hier aus einem Elektroantrieb, der über einen Schneckentrieb eine Welle 7 antreibt, die sich quer über die Breite des Innenrahmens 2 erstreckt und auf der im Bereich der Innenseiten des Innenrahmens 2 ein Zugmittel 6 in Form eines Gurtbandes (Fig. 1) und eines Drahtseiles (Fig.2) befestigt ist, dessen anderes Ende am Hebelarm 5 des Verstellhebels 4 befestigt ist, so daß dieser durch die Drehung der Welle 7 und das Aufwickeln des Zugmittels 6 um seine Schwenkachse 11 bewegt wird. Das seilförmige Zugmittel 6 wird dabei auf einem Aufrollsegment 13, welches auf der Welle 7 festgelegt ist, so aufgewickelt, daß die Windungen exakt nebeneinander liegen. Die Welle 7 und/ oder das Aufrollsegment 13 weisen dazu eine von der senkrechten Richtung leicht abweichende radiale Bohrung auf, deren Winkelabweichung zur Normalen etwa dem Steigungswinkel der aufgewickelten Windungen entspricht. Zeichnerisch nicht dargestellte bandförmige Zugmittel werden dagegen in übereinanderliegenden Lagen aufgerollt. Zur Notabsenkung eines angehobenen Rahmenteils werden die Welle 7 vom Verstellantrieb 1 oder die Aufrollsegmente 13 von der Welle 7 ausgekuppelt, so daß sich das Zugmittel frei abspulen kann.

Durch Austausch der Aufrollsegmente 13 läßt sich die Schwenkgeschwindigkeit bzw. die Aufstellkraft des Innenrahmens 2 einfach variieren, so daß mit einem Verstellantrieb die verschiedensten Innenrahmen 2 von Fuß- oder Rückenteilen verschiedenster Ausgestaltung angepaßt angetrieben werden können, ohne daß weitere Eingriffe in die Mechanik erforderlich sind. Ebenfalls läßt sich das Zugmittel 6 innerhalb des Rahmens über Rollen o.ä. zu einem weiteren bewegbaren oder zu einem weiter entfernten Rahmensegment umlenken.

Ein Verstellhebel 4 ist unterhalb eines Innenrahmens 2 am Querholm 10 eines Rahmens 3 über eine Schwenkachse 11 an diesem befestigt, wobei sich das Zugmittel 6 vorzugsweise unterhalb der Schwenkachse 12 und des Verstellhebels 4 in einer parallelen bzw. nahezu parallelen Richtung bis zu der Welle 7 erstreckt, so daß keine zusätzlichen Biegemomente in den Bauteilen erzeugt werden.

## Patentansprüche

1. Verstellbarer Bettrost mit einem Rahmen (3) aus Längsholmen (9) und Querholmen (10), mindestens einem schwenkbar gelagerten Rostteil als Fuß- oder Rückenteil mit einem Innenrahmen (2) oder einer Teilfläche und mit einem unterhalb des Rahmens (3) angeordneten Verstellantrieb (1) und mit einer Verstellmechanik mit einem Verstellhebel (4), der unterhalb des Innenrahmens (2) angeordnet ist und mit einem mit dem Verstellhebel (4) drehfest verbundenen Hebelarm (5), der über ein Kupplungselement mit dem Verstellantrieb (1) verbunden ist, wobei das Kupplungselement aus einem seil-, band- oder kettenförmigen Zugmittel (6) besteht, **dadurch gekennzeichnet, daß** der Verstellantrieb (1) an einem Längsholm (9) oder einem Querholm (10) rahmenfest angeordnet ist und eine Welle (7) antreibt, auf der eine Aufwickelvorrichtung für das Zugmittet (6) angeordnet ist, wobei die Aufwickelvorrichtung aus einer vom Verstellantrieb (1) angetriebenen Welle (7) besteht, an der ein Ende des Zugmittels (6) festgelegt und auf der das Zugmittel (6) um die Welle (7) auf und abwickelbar ist, und daß benachbart der Schwenkachse (12) des Innenrahmens (2) im Rahmen (3) jeweils ein Verstellhebel (4) über eine horizontale Schwenkachse (11) verdrehbar an dem benachbarten Längsholm (9) angelenkt ist, und der Verstellhebel (4) unterhalb des Innenrahmens (2) gleitend an diesem anliegt.

2. Bettrost nach Anspruch 1, **dadurch gekennzeichnet, daß** das Zugmittel (6) als flaches Band ausgebildet ist.

3. Bettrost nach Anspruch 1, **dadurch gekennzeichnet, daß** das Zugmittel (6) aus einem im Querschnitt runden Drahtseil oder einem sonstigen Seil runden Querschnitts besteht.

4. Bettrost nach Anspruch 1, **dadurch gekennzeichnet, daß** der Verstellantrieb (1) on einem zugehörigen Bettgestell oder einem Bettkasten angeordnet ist.

5. Bettrost nach Anspruch 1, **dadurch gekennzeichnet, daß** als Verstellantrieb (1) ein in einem um seine Längsachse drehbar angetriebenen Rohr angeordneter Elektromotor vorgesehen ist.

6. Bettrost nach Anspruch 3, **dadurch gekennzeichnet, daß** auf der Welle (7) ein kreiszylindrisches Aufrollsegment (13) angeordnet ist, welches in seiner zylindrischen Mantelfläche eine schraubenförmige Ringnut zur Aufnahme des Zugmittels (6) aufweist.

7. Bettrost nach einem der vorgenannten Ansprüche, **dadurch gekennzeichnet, daß** der Verstellantrieb (1) eine Welle (7) antreibt, die sich über die innenbreite des Rahmens (3) erstreckt und die im Bereich der Querholme (10) gelagert ist, und daß ein Verstellhebel (4) mit einem Hebelarm (5) einstückig ist.

8. Bettrost nach Anspruch 7, **dadurch gekennzeichnet, daß** das Zugmittel (6) am Ende des Hebelarmes (5) angelenkt ist und sich unterhalb des Hebelarmes (5) und der Schwenkachse (11) des Verstellhebels (4) in einer etwa parallelen Längsrichtung zu den Längsholmen (9) bis zu der Welle (7) erstreckt.

9. Bettrost nach einem der vorgenannten Ansprüche, **dadurch gekennzeichnet, daß** ein Verstellantrieb (1) zum Verschwenken zweier Innenrahmen (2) eines Fußteils und eines Rückenteils wahlweise zwei Wellen (7) gleichzeitig oder voneinander unabhängig einzeln antreibt.

10. Bettrost nach einem der vorgenannten Ansprüche, **dadurch gekennzeichnet, daß** der Verstellantrieb (1) in beliebigem Abstand vom Verstellhebel (4) im Rahmen (3) angeordnet und das Zugmittel (6) passend abgelängt an der Welle (7) oder den Aufrollsegmenten (13) befestigt ist.

## Claims

1. Adjustable bed base with a frame (3) made of longitudinal members (9) and transverse members (10), at least one pivotably mounted base part as a foot or back part with an inner frame (2) or a part-surface and with an adjustment drive (1), arranged beneath the frame (3), and with an adjustment mechanism with an adjustment lever (4), which is arranged beneath the inner frame (2), and with a lever arm (5), which is connected in a rotationally fixed manner to the adjustment lever (4) and is connected to the adjustment drive (1) via a coupling element, the coupling element comprising a cable-like, belt-like or chain-like pulling means (6), **characterized in that** the adjustment drive (1) is fixed on a longitudinal member (9) or a transverse member (10) of the frame and drives a shaft (7), on which a winding-up device for the pulling means (6) is arranged, the winding-up device comprising a shaft (7) which is driven by the adjustment drive (1), on which one end of the pulling means (6) is secured and on which the pulling means (6) can be wound up and unwound around the shaft (7), and **in that** adjacent to the pivoting axis (12) of the inner frame (2), in the frame (3), in each case one adjustment lever (4) is articulated on the adjacent longitudinal member (9) such that it can be rotated via a horizontal pivoting axis (11), and the adjustment lever (4) butts with sliding action against the inner frame (2), beneath the latter.

2. Bed base according to Claim 1, **characterized in that** the pulling means (6) is designed as a flat belt.

3. Bed base according to Claim 1, **characterized in that** the pulling means (6) comprises a cross-sectionally round wire cable or some other cable of round cross section.

4. Bed base according to Claim 1, **characterized in that** the adjustment drive (1) is arranged on an associated bed substructure or on a bed frame.

5. Bed base according to Claim 1, **characterized in that** the adjustment drive (1) provided is an electric motor arranged in a tube which is driven rotatably about its longitudinal axis.

6. Bed base according to Claim 3, **characterized in that** arranged on the shaft (7) is a circular-cylindrical rolling-up segment (13) which, in its cylindrical lateral surface, has a helical annular groove for accommodating the pulling means (6).

7. Bed base according to one of the preceding claims, **characterized in that** the adjustment drive (1) drives a shaft (7) which extends over the inner width of the frame (3) and which is mounted in the region of the transverse members (10), and **in that** an adjustment lever (4) is integral with a lever arm (5).

8. Bed base according to Claim 7, **characterized in that** the pulling means (6) is articulated at the end of the lever arm (5) and extends, beneath the lever arm (5) and the pivoting axis (11) of the adjustment lever (4), as far as the shaft (7) in a longitudinal direction approximately parallel to the longitudinal members (9).

9. Bed base according to one of the preceding claims, **characterized in that**, in order to pivot two inner frames (2) of a foot part and of a back part, an adjustment drive (1) optionally drives two shafts (7) simultaneously or individually, independently of one another.

10. Bed base according to one of the preceding claims, **characterized in that** the adjustment drive (1) is arranged in the frame (3) at any desired distance from the adjustment lever (4), and the pulling means (6), appropriately cut to size, is fastened on the shaft (7) or the rolling-up segments (13).

## Revendications

1. Sommier réglable comprenant un cadre (3) constitué de longerons (9) et de traverses (10), au moins une partie de sommier montée pivotante servant de partie de pieds ou de dossier avec un cadre interne (2) ou une surface partielle et avec une commande de réglage (1) disposée sous le cadre (3) et un mécanisme de réglage avec un levier de réglage (4) disposé sous le cadre interne (2) et avec un bras de levier (5) connecté fixe en rotation au levier de réglage (4), lequel bras est connecté par le biais d' un élément d' accouplement à la commande de réglage (1), l' élément d' accouplement se composant d'un moyen de traction (6) en forme de câble, de bande ou de chaîne, **caractérisé en ce que** la commande de réglage (1) est disposée fixement par rapport au cadre sur un longeron (9) ou sur une traverse (10) et entraîne un arbre (7) sur lequel est disposé un dispositif d' enroulement pour le moyen de traction (6), le dispositif d' enroulement se composant d'un arbre (7) entraîné par la commande de réglage (1), sur lequel une extrémité du moyen de traction (6) est fixée et sur lequel le moyen de traction (6) peut être enroulé et déroulé autour de l'arbre (7), et **en ce qu'** à proximité de l' axe de pivotement (12) du cadre interne (2) dans le cadre (3), un levier de réglage (4) est articulé sur le longeron (9) voisin de manière à pouvoir tourner sur un axe de pivotement horizontal (11), et le levier de réglage (4) repose sous le cadre interne (2) en glissant contre celui-ci.

2. Sommier selon la revendication 1, **caractérisé en ce que** le moyen de traction (6) est réalisé en tant que bande plate.

3. Sommier selon la revendication 1, **caractérisé en ce que** le moyen de traction (6) se compose d'un câble en fil métallique de section transversale ronde ou d'un autre câble de section transversale ronde.

4. Sommier selon la revendication 1, **caractérisé en ce que** la commande de réglage (1) est disposée sur un bâti de lit associé ou une caisse de lit.

5. Sommier selon la revendication 1, **caractérisé en ce que** l'on prévoit en tant que commande de réglage (1) un moteur électrique disposé dans un tube entraîné en rotation autour de son axe longitudinal.

6. Sommier selon la revendication 3, **caractérisé en ce qu'**un segment d'enroulement (13) cylindrique circulaire est disposé sur l'arbre (7), lequel présente, dans sa surface périphérique cylindrique, une rainure annulaire hélicoïdale pour recevoir le moyen de traction (6).

7. Sommier selon l'une quelconque des revendications précédentes, **caractérisé en ce que** la commande de réglage (1) entraîne un arbre (7) qui s'étend sur toute la largeur intérieure du cadre (3) et qui est monté dans la région de la traverse (10), et **en ce qu'**un levier de réglage (4) est réalisé d'une pièce avec un bras de levier (5).

8. Sommier selon la revendication 7, **caractérisé en ce que** le moyen de traction (6) est articulé à l'extrémité du bras de levier (5) et s'étend sous le bras de levier (5) et l'axe de pivotement (11) du levier de réglage (4) dans une direction longitudinale approximativement parallèle aux longerons (9) jusqu'à l'arbre (7).

9. Sommier selon l'une quelconque des revendications précédentes, **caractérisé en ce qu'**une commande de réglage (1) pour le pivotement de deux cadres internes (2) d'une partie de pied et d'une partie de dossier entraîne sélectivement deux arbres (7) simultanénement ou séparément indépendamment l'un de l'autre.

10. Sommier selon l'une quelconque des revendications précédentes, **caractérisé en ce que** la commande de réglage (1) est disposée à une distance quelconque du levier de réglage (4) dans le cadre (3) et le moyen de traction (6) est fixé avec une longueur adaptée sur l'arbre (7) ou le segment d'enroulement (13).
